# EUROPÄISCHE PATENTSCHRIFT

(11) **EP 1 766 241 B1**
(45) Veröffentlichungstag und Bekanntmachung des Hinweises auf die Patenterteilung: **21.11.2007**
(21) Anmeldenummer: 05758990.5
(22) Anmeldetag: 20.04.2005
(51) Int. Cl.: F04C 18/344

(54) **EINFLÜGELVAKUUMPUMPE**
SINGLE-WINGED VACUUM PUMP
POMPE A VIDE A UNE AILETTE

(30) Priorität: 09.07.2004 DE 102004034920
(43) Veröffentlichungstag der Anmeldung: 28.03.2007
(73) Patentinhaber: Joma-Hydromechanic GmbH, 72411 Bodelshausen (DE)
(72) Erfinder: SCHNEIDER, Willi, 72411 Bodelshausen (DE); THOMA, Martin, 72585 Riederich (DE)
(74) Vertreter: Steimle, Josef
(86) Internationale Anmeldenummer: PCT/EP2005/004211
(87) Internationale Veröffentlichungsnummer: WO 2006/005382

(56) Entgegenhaltungen:
- DE-A1- 3 813 132
- GB-A- 2 332 481
- US-A- 2 901 974
- US-A- 3 642 390
- PATENT ABSTRACTS OF JAPAN Bd. 014, Nr. 347 (M-1002), 26. Juli 1990 (1990-07-26) -& JP 02 119692 A (TOYOTA AUTOM LOOM WORKS LTD), 7. Mai 1990 (1990-05-07)
- PATENT ABSTRACTS OF JAPAN Bd. 014, Nr. 323 (M-0997), 11. Juli 1990 (1990-07-11) -& JP 02 108886 A (TOYOTA AUTOM LOOM WORKS LTD), 20. April 1990 (1990-04-20)

## Beschreibung

Die Erfindung betrifft eine Einflügelvakuumpumpe mit einem topfförmigen Gehäuse, einem exzentrisch im Gehäuse drehbar gelagerten Rotor, und einem im Rotor orthogonal zur Drehachse verschieblich gelagerten Flügel, der mit seinen Flügelspitzen an einer einen Arbeitsraum begrenzenden Innenumfangsfläche anliegt.

Vakuumpumpen mit einem derartigen Aufbau sind z.B. aus DE 18 13 132 A1 bekannt. Sie weisen ein Gehäuse auf, in welchem ein Rotor gelagert ist, wobei der Rotor sich innerhalb eines Arbeitsraumes befindet. Dieser Arbeitsraum wird von einem im Rotor verschieblich gelagerten Flügel in einen Saugraum und einen Druckraum unterteilt. Außerdem ist der Rotor derart im Arbeitsraum angeordnet, dass er mit seiner kreiszylindrischen Umfangsfläche die Innenumfangsfläche des Arbeitsraumes berührt. In unmittelbarer Nachbarschaft dieser Berührungsstelle befinden sich der Einlass und der Auslass der Pumpe. Der Saugraum wird also von der Kante einer Flügelspitze sowie dieser Berührungsstelle gebildet. Dies hat zur Folge, dass sich der Saugraum bei einer Drehung des Rotors solange vergrößert, bis die nächste Flügelspitze den Einlass überstreicht.

Es werden große Anstrengungen unternommen, um sowohl im Bereich der Kante der Flügelspitze als auch beim an der Innenumfangsfläche anliegenden Rotor eine optimale Abdichtung zu erzielen.

Der Erfindung liegt daher die Aufgabe zugrunde, eine Einflügelvakuumpumpe der eingangs genannten Art bereit zu stellen, die eine bessere Abdichtung des Saugraumes besitzt.

Diese Aufgabe wird mit einer Einflügelvakuumpumpe der eingangs genannten Art erfindungsgemäß dadurch gelöst, dass ein Teil der Innenumfangsfläche, der radial nach innen in Richtung des Rotors vorgewölbt oder radial nach außen weg vom Rotor zurück versetzt ist, mit einer Ausnehmung versehen ist.

Bei der erfindungsgemäßen Ausgestaltung der Pumpe wird die kritische Stelle, an welcher der Rotor die Innenumfangsfläche des Arbeitsraumes berührt, so ausgestaltet, dass nicht nur eine linienförmige Berührung stattfindet, sondern dass sich die Innenumfangsfläche über einen Teil ihres Umfangs entlang des Rotors erstreckt bzw. an diesen anschmiegt. Hierfür ist die Innenumfangsfläche über einen Teil ihres Umfangs radial nach innen in Richtung des Rotors vorgewölbt bzw. weg von der Drehachse des Rotors radial zurück versetzt, wobei der Rotor dann in diesen zurück versetzten Teil eingreift. Hierdurch wird der Vorteil geschaffen, dass der Rotor nicht nur linienförmig sondern flächig an der Innenumfangsfläche anliegt, wodurch die Dichtwirkung wesentlich erhöht wird.

Erfindungsgemäß ist vorgesehen, dass der Teil der Innenumfangsfläche mit einer Ausnehmung versehen ist. In diese Ausnehmung greift die Umfangsfläche des Rotors ein, sodass der Rotor über einen Umfangsabschnitt, der dieser Ausnehmung entspricht, an der Innenumfangsfläche anliegt, wobei dieser Umfangsabschnitt die Dichtung darstellt. Dabei kann die Ausnehmung eine glatte oder eine strukturierte Oberfläche aufweisen, insbesondere mit quer zur Laufrichtung des Rotors verlaufenden Dichtlippen versehen sein. Hierdurch wird eine Labyrinthdichtung geschaffen.

Mit Vorzug besitzt die Ausnehmung einen Radius, der kleiner oder gleich dem Radius des anliegenden Rotors ist. Bei gleichem Radius wird ein relativ konstanter Dichtspalt geschaffen, der durch Öl abgedichtet wird. Im anderen Falle ändert der Dichtspalt die Spalthöhe über seine Breite, wobei an den Enden des Dichtspaltes Dichtkanten erzeugt werden. Dies hat den Vorteil, dass das den Dichtspalt abdichtende Öl im Dichtspalt verbleibt und konkrete Dichtkanten existieren. Vorzugsweise ist die Ausnehmung teilzylinderförmig ausgestaltet, wobei der Radius dieses Teilzylinders um die Höhe des Dichtspaltes größer ist als der Radius des Rotors.

Einen harmonischen Verlauf und somit eine einfache Herstellung der Innenumfangsfläche wird dadurch erreicht, dass der Übergang des Teils der Innenumfangsfläche zur restlichen Umfangsfläche stetig verläuft. Dabei kann der Teil der Innenumfangsfläche und die restliche Innenumfangsfläche am Übergang gleiche Tangenten aufweisen.

Bei einem Ausführungsbeispiel ist der vorgewölbte Teil der Innenumfangsfläche im Querschnitt M- oder W-förmig ausgebildet. Hierdurch wird der Vorteil erreicht, dass durch die aufsteigende Flanke der daran entlanggleitende Flügel beschleunigt in den Rotor eingeschoben wird, wodurch die Abdichtung der Flügelkante an dieser Flanke aufgrund der höheren Anpresskräfte verbessert wird. Aufgrund der Fliehkraft des Flügels, der an der dem M- oder W-förmigen Teil gegenüberliegenden Seite des Rotors zum größten Teil herausragt, berührt dieser nicht die im Teil der Innenumfangsfläche liegende Ausnehmung. Es wird also kein Öl, welches den Dichtspalt abdichtet, herausgestreift.

Gemäß einem bevorzugten Ausführungsbeispiel liegt die Ansaugöffnung und/oder die Auslassöffnung im vorgewölbten, vom Rotor nicht abgedeckten Teil der Innenumfangsfläche. Die in diesem Teil vorgesehene Ansaugöffnung bietet den Vorteil, dass der Saugbeginn bereits mit kleinem Volumen beginnen kann. Die Saugkammer arbeitet also zu Beginn nicht gegen ein Vakuum. Die im nicht abgedeckten Teil der Innenumfangsfläche vorgesehene Auslassöffnung bietet den Vorteil, dass sie geringfügig angestellt ist, da die äußere Flanke der M- oder W-Form des Teils der Innenumfangsfläche geringfügig radial nach innen vorspringt.

Ein weiterer Vorteil wird darin gesehen, dass bei radial nach innen vorspringendem Teil der Innenumfangsfläche der Radius des Rotors verkleinert werden kann, wodurch Massenträgheitskräfte verkleinert werden und der Saugraum vergrößert wird.

Weitere Vorteile, Merkmale und Einzelheiten der Erfindung ergeben sich aus den Unteransprüchen sowie der nachfolgenden Beschreibung, in der unter Bezugnahme auf die Zeichnung ein besonders bevorzugtes Ausführungsbeispiel beschrieben ist. Dabei können die in der Zeichnung dargestellten sowie in der Beschreibung und in den Ansprüchen erwähnten Merkmale jeweils einzeln für sich oder in beliebiger Kombination erfindungswesentlich sein.

In der Zeichnung zeigen:
- Figur 1: eine Zusammenbaudarstellung der Vakuumpumpe; und
- Figur 2: den Ausschnitt II gemäß Figur 1 mit Draufsicht auf die Innenumfangsfläche.

In der Figur 1 ist mit dem Bezugszeichen 10 eine Vakuumpumpe bezeichnet, bei welcher das Gehäuse 12 ohne Gehäusedeckel dargestellt ist. Das Gehäuse 12 besitzt einen Sauganschluss 14, der in einen Innenraum 16 ausmündet. In diesem Innenraum 16 befindet sich ein insgesamt mit 18 bezeichneter Rotor, in welchem ein Flügel 20 orthogonal zur Drehachse 21 verschieblich gelagert ist. Der Rotor 18 weist ein Rotorgehäuse 24 auf, mit dem er an einer Innenumfangsfläche 22 eines Arbeitsraumes 30 anliegt. Der Rotor 18 durchgreift den Boden des Gehäuses 12 über eine Antriebsöffnung und ragt auf der Rückseite aus dem Gehäuse 12 heraus, so dass er (mittels eines nicht dargestellten Antriebs) in Drehrichtung versetzt werden kann. Die Antriebsöffnung ist mit geeigneten Dichtmitteln versehen, so dass weder Schmierstoff austreten noch Luft und/oder Schmutz in den Innenraum 16 eintreten kann. Der Innenraum 16 wird vom Flügel 20 in einen Saugraum 40 und einen Druckraum 42 unterteilt. In der Figur 1 ist außerdem erkennbar, dass sich der Rotor 18 im Bereich eines insgesamt mit 32 bezeichneten Teils der Innenumfangsfläche 22 an dieser anliegt. Dieser Teil 32 befindet sich in der Gehäusewand 36, die dort eine größere Dicke aufweist.

Die Figur 2 zeigt eine vergrößerte Darstellung des Ausschnitts II gemäß Figur 1 mit Draufsicht auf die Innenumfangsfläche 22, an welcher die Kanten 34 der Flügelspitzen 44 entlanggleiten. Dabei dreht sich der Rotor 18 in Richtung des Pfeils 46 (siehe Figur 1). Mit einem Pfeil ist in der Figur 2 der Teil 32 markiert, der sich radial in Richtung des Rotors 18, der in Figur 2 nicht dargestellt ist, in den Innenraum 16 vorwölbt. Der Teil 32 ist M- oder W-förmig ausgebildet und besitzt eine ansteigende Flanke 46 und eine abfallende Flanke 48, die stetig in den Rest der Innenumfangsfläche 22 übergehen. Zwischen den beiden Flanken 46 und 48 befindet sich eine Ausnehmung 50, die wieder radial zurückspringt. Der Radius dieser Ausnehmung 50 ist gleich oder geringfügig kleiner als der Radius des Rotorgehäuses 24. An dieser Ausnehmung 50 liegt das Rotorgehäuse 24 des Rotors 18 an und bildet einen Dichtspalt, der mit Schmiermittel angefüllt ist.

Aus Figur 2 ist deutlich erkennbar, dass durch das Vorspringen des Teils 32 der Radius des Rotors 18 beziehungsweise des Rotorgehäuses 24 kleiner gewählt werden kann, als wenn die Ausnehmung 50 direkt in die Innenumfangsfläche 22, das heißt ohne die beiden Flanken 46 und 48, eingearbeitet wäre. Die Form des Teils 32 mit den beiden Flanken 46 und 48 sowie der Ausnehmung 50 ist, wie bereits erwähnt, im Wesentlichen M- oder W-förmig.

Eine Ausführungsform sieht noch vor, dass in der ansteigenden Fläche 46 eine Auslassöffnung 52 und in der abfallenden Flanke 48 eine Ansaugöffnung 54 vorgesehen sind, wobei die Ansaugöffnung 54 mit dem Sauganschluss 14 verbunden ist.

## Patentansprüche

1. Einflügelvakuumpumpe (10) mit einem topfförmigen Gehäuse (12), einem exzentrisch im Gehäuse 12) drehbar gelagerten Rotor (18), und einem im Rotor (18) orthogonal zur Drehachse (21) verschieblich gelagerten Flügel (20), der mit seinen Flügelspitzen (44) an einer einen Arbeitsraum (16) begrenzenden Innenumfangsfläche (22) anliegt, wobei ein Teil (32) der Innenumfangsfläche (22) radial nach innen in Richtung des Rotors (18) vorgewölbt oder radial nach außen weg von der Drehachse (21) des Rotors (18) zurück versetzt ist, **dadurch gekennzeichnet, dass** der Teil (32) der Innenumfangsfläche (22) mit einer Ausnehmung (50) versehen ist.

2. Einflügelvakuumpumpe nach Anspruch 1, **dadurch gekennzeichnet, dass** die Ausnehmung (50) einen Radius besitzt, der kleiner oder gleich dem Radius des benachbarten Rotors (18) ist.

3. Einflügelvakuumpumpe nach Anspruch 1 oder 2, **dadurch gekennzeichnet, dass** die Ausnehmung (50) konkav geformt ist.

4. Einflügelvakuumpumpe nach einem der vorhergehenden Ansprüche, **dadurch gekennzeichnet, dass** die Ausnehmung (50) teilzylinderförmig ist.

5. Einflügelvakuumpumpe nach einem der vorhergehenden Ansprüche, **dadurch gekennzeichnet, dass** der Übergang des Teils (32) der Innenumfangsfläche (22) zur restlichen Innenumfangsfläche (22) stetig verläuft.

6. Einflügelvakuumpumpe nach einem der vorhergehenden Ansprüche, **dadurch gekennzeichnet, dass** der vorgewölbte Teil (32) der Innenumfangsfläche (22) im Querschnitt M- oder W-förmig ausgebildet ist.

7. Einflügelvakuumpumpe nach einem der vorhergehenden Ansprüche, **dadurch gekennzeichnet, dass** die Ansaugöffnung (54) und/oder die Auslassöffnung (52) im vorgewölbten, vom Rotor (18) nicht abgedeckten Teil (32) der Innenumfangsfläche (22) vorgesehen ist bzw. sind.

## Claims

1. A single-blade vacuum pump (10) comprising a pot-like housing (12), a rotor (18) rotatably mounted eccentrically in the housing (12) and a blade (20) which is displaceably mounted in the rotor (18) orthogonally to the axis of rotation (21) and whose blade tips (44) are adjacent to an inner circumferential surface (22) bounding a work space (16), a part (32) of the inner circumferential surface (22) bulging radially inwards in the direction of the rotor (18) or being recessed radially outwards away from the axis of rotation (21) of the rotor (18), **characterized in that** the part (32) of the inner circumferential surface (22) is provided with a recess (50).

2. Single-blade vacuum pump according to Claim 1, **characterized in that** the recess (50) has a radius which is less than or equal to the radius of the adjacent rotor (18).

3. Single-blade vacuum pump according to Claim 1 or 2, **characterized in that** the recess (50) is concave.

4. Single-blade vacuum pump according to any of the preceding Claims, **characterized in that** the recess (50) is partly cylindrical.

5. Single-blade vacuum pump according to any of the preceding Claims, **characterized in that** the transition from the part (32) of the inner circumferential surface (22) to the remaining inner circumferential surface (22) is continuous.

6. Single-blade vacuum pump according to any of the preceding Claims, **characterized in that** the bulging part (32) of the inner circumferential surface (22) is M-shaped or W-shaped in cross-section.

7. Single-blade vacuum pump according to any of the preceding Claims, **characterized in that** the intake orifice (54) and/or the outlet orifice (52) is or are provided in the bulging part (32) of the inner circumferential surface (22), which part is not covered by the rotor (18).

## Revendications

1. Pompe à vide monoailette (10) comprenant un boîtier (12) en forme de pot, un rotor (18) fixé de façon excentrée de façon à pouvoir tourner dans le boîtier (12), et une ailette (20) fixée dans le rotor (18) de façon à pouvoir coulisser perpendiculairement à l'axe de rotation (21), laquelle ailette s'applique avec ses extrémités (44) sur une surface périphérique intérieure (22) limitant un espace de travail (16), une partie (32) de la surface périphérique intérieure (22) étant pré-incurvée radialement vers l'intérieur en direction du rotor (18) ou étant décalée en arrière radialement vers l'extérieur à partir de l'axe de rotation (21) du rotor (18), **caractérisée en ce que** la partie (32) de la surface périphérique intérieure (22) est dotée d'un évidement (50).

2. Pompe à vide monoailette selon la revendication 1, **caractérisée en ce que** l'évidement (50) présente un rayon qui est inférieur ou égal au rayon du rotor (18) voisin.

3. Pompe à vide monoailette selon la revendication 1 ou 2, **caractérisée en ce que** l'évidement (50) est formé de façon concave.

4. Pompe à vide monoailette selon l'une quelconque des revendications précédentes, **caractérisée en ce que** l'évidement (50) est en forme de cylindre partiel.

5. Pompe à vide monoailette selon l'une quelconque des revendications précédentes, **caractérisée en ce que** le transfert de la partie (32) de la surface périphérique intérieure (22) à la surface périphérique intérieure (22) restante s'effectue de façon continue.

6. Pompe à vide monoailette selon l'une quelconque des revendications précédentes, **caractérisée en ce que** la partie (32) pré-incurvée de la surface périphérique intérieure (22) est réalisée en section en forme de M ou W.

7. Pompe à vide monoailette selon l'une quelconque des revendications précédentes, **caractérisée en ce que** l'ouverture d'aspiration (54) et/ou l'ouverture d'évacuation (52) est/sont prévue(s) dans la partie (32) pré-incurvée, non recouverte par le rotor (18), de la surface périphérique intérieure (22).
